# EUROPÄISCHE PATENTSCHRIFT

(11) **EP 3 030 426 B1**
(45) Veröffentlichungstag und Bekanntmachung des Hinweises auf die Patenterteilung: **13.12.2017**
(21) Anmeldenummer: 14741573.1
(22) Anmeldetag: 16.07.2014
(51) Int. Cl.: B42D 1/00, B42D 13/00, B42D 25/355

(54) **EINLAGEBLATT, INSBESONDERE FÜR EIN BUCHARTIGES DOKUMENT, SOWIE BUCHARTIGES DOKUMENT**
INSERT SHEET, ESPECIALLY FOR A BOOK-LIKE DOCUMENT, AND BOOK-LIKE DOCUMENT
FEUILLE INTERCALAIRE, EN PARTICULIER POUR UN DOCUMENT DE TYPE LIVRE ET UN DOCUMENT DE TYPE LIVRE

(30) Priorität: 05.08.2013 DE 102013108420
(43) Veröffentlichungstag der Anmeldung: 15.06.2016
(73) Patentinhaber: Bundesdruckerei GmbH, 10969 Berlin (DE)
(72) Erfinder: SPRINGMANN, Edward, 10249 Berlin (DE); MÄRTENS, Detlef, 13599 Berlin (DE); SIEBERT, Martin, 10965 Berlin (DE); FELSKE, Thomas, 12209 Berlin (DE); GUTMANN, Roland, 14612 Berlin (DE)
(74) Vertreter: Mammel und Maser
(86) Internationale Anmeldenummer: PCT/EP2014/065271
(87) Internationale Veröffentlichungsnummer: WO 2015/018615

(56) Entgegenhaltungen:
- EP-A1- 2 433 809
- EP-A1- 2 487 029
- DE-A1-102009 051 106
- DE-A1-102010 055 485

## Beschreibung

Die Erfindung betrifft ein Einlageblatt, insbesondere für ein buchartiges Dokument sowie ein buchartiges Dokument gemäß dem Oberbegriff der unabhängigen Ansprüche.

Unter solchen buchartigen Dokumenten, insbesondere unter buchartigen Identifikationsdokumenten werden bspw. Pässe, buchartige Personalausweise, vorläufige Personaldokumente oder dergleichen verstanden. Im Allgemeinen bestehen diese aus einem Kunststoff-, Papp- oder Leinenumschlag und einer Datenseite sowie Innenseiten aus Papier und/oder Kunststoff. Diese werden mittels einer Naht am Vorsatz oder an einer inneren Umschlagsseite oder am Bucheinband befestigt. Die Datenseite kann auch eine Personalisierdatenseite umfassen, auf der die wichtigsten Personendaten und zumeist das Bild des Inhabers des Identifikationsdokumentes angeordnet sind.

Aus der DE 103 43 389 A1 und der EP 2 487 029 A1 ist eine Personalisierdatenseite bekannt, welche aus mehreren Schichten aufgebaut ist, wobei nur eine mittlere Schicht aus einem Papiersubstrat sich in den Nahtbereich hinein und darüber hinaus erstreckt. Zur Einbindung dieser Personalisierdatenseite in den Reisepass wird in das Papiersubstrat die Naht eingebracht, wobei sich das Papiersubstrat vollständig entlang des Nahtbereichs erstreckt.

Aus der DE 103 42 946 A1 ist des Weiteren ein Einlageblatt bekannt, bei welchem eine mittlere Schicht aus einem thermoplastischen Elastomer eine Kernschicht bildet, welche jeweils außenliegend eine weitere Schicht aus hochtemperaturstabilem Kunststoff aufweist. Die mittlere Schicht erstreckt sich über diese hochtemperaturstabile Kunststoffschichten hinaus und bildet den Nahtbereich, wobei diese Schicht sich wiederum vollständig entlang des Nahtbereichs erstreckt.

Aus der DE 10 2009 051 106 A1 geht eine weitere Möglichkeit zur Einbindung eines Einlageblattes in ein buchartiges Identifikationsdokument hervor. Hierbei ist vorgesehen, dass die mehrschichtige Personalisierdatenseite eine mittlere Schicht mit einer Stanzung aufweist, durch welche ein Gelenkband durchgeführt ist, so dass die beiden freien und einander zugeordneten Enden des Gelenkbandes eine Schlaufe bilden und mit einer Naht im Nahtbereich zum buchartigen Identifikationsdokument eingebunden sind.

Aus der DE 10 2010 055 485 A1 geht ein analoges Einlageblatt zur DE 10 2009 051 106 A1 hervor. Anstelle eines durch einen Schlitz oder eine Stanzung in der Personalisierdatenseite hindurch geführten Gelenkbandes werden in der DE 10 2009 051 106 A1 auch einzelne Fäden vorgeschlagen, welche jeweils durch eine Stanzung hindurch geführt sind, um die Personalisierdatenseite mit einer Naht im Nahtbereich einzubinden.

Aus der EP 2 433 809 A1 geht eine personalisierte Datenseite mit einer Lasche als Einlageblatt hervor, bei welcher sich sowohl in der Lasche als auch in einem die Lasche angrenzenden Bereich der Datenseite Sicherheitsmerkmale erstrecken. Die Lasche erstreckt sich vollständig entlang des Nahtbereichs und ragt gegenüber der Datenseite zur Bildung der Lasche hervor.

Der Erfindung liegt die Aufgabe zugrunde, die Fälschungssicherheit solcher Einlegeblätter und buchartigen Dokumente zu erhöhen.

Diese Aufgabe wird erfindungsgemäß durch ein Einlageblatt gelöst, bei welchem der Nahtbereich durch zumindest zwei getrennt zueinander angeordneten Fäden gebildet ist, welche ausschließlich zwischen zwei Schichten einer Datenseite einlaminiert sind und sich zwischen den zwei Schichten der Datenseite zumindest abschnittsweise erstrecken, so dass diese gegenüber einer an den Nahtbereich angrenzenden Längskante der Datenseite frei hervorstehen oder herausragen. Diese Fäden sind zwischen zwei Schichten, die zur Bildung der Datenseite vorgesehen sind, einlaminiert, wobei die beiden Schichten im Bereich, in welchem diese die Fäden aufnehmen oder daran angrenzen, vorzugsweise unterbrechungsfrei ausgebildet sind. Dadurch können die Fäden in einfacher Weise in den Schichtaufbau der Datenseite durch Einlaminieren eingebracht werden und eine freie aus der Datenseite herausführende Länge zur Bildung des Nahtbereichs aufweisen. Eine zusätzliche Ausstanzung in einer Schicht für eine Schlaufenbildung ist nicht erforderlich.

Bevorzugt ist vorgesehen, dass wenigstens drei Fäden vorgesehen sind, die gegenüber einer zur Naht weisenden Längskante der Datenseite hervorstehen. Je höher die Anzahl der Fäden ist, desto geringer kann er breit sein. Die Anzahl der einzelnen gegenüber der Datenseite hinausragende Fäden ermöglichen auch eine hinreichende Sicherheit gegen vorzeitiges ausreißen.

Vorteilhafterweise ist vorgesehen, dass die Fäden einlagig in die Datenseite eingebracht sind. Dadurch kann die Schichtdicke einer solchen Datenseite gering gehalten werden.

Die Fäden erstrecken sich einerseits ausgehend von der Längskante der Datenseite frei hervorstehend zur Bildung des Nahtbereiches und zumindest teilweise in einen Datenbereich der Datenseite hinein. Vorteilhafterweise ist vorgesehen, dass die Fäden sich bis zur gegenüberliegenden Längskante der Datenseite erstrecken, so dass diese die Datenseite durchqueren. Alternativ kann auch eine Kombination vorgesehen sein, wodurch die Fälschungssicherheit besonders erhöht wird.

Die Längserstreckung der Fäden zur Datenseite ist bevorzugt derart vorgesehen, dass diese senkrecht zur an den Nahtbereich angrenzenden Längskante austreten. Dies ermöglicht eine vereinfachte Herstellung.

Alternativ kann vorgesehen sein, dass einzelne oder alle Fäden in einem von 90° verschiedenen Winkel gegenüber der zum Nahtbereich weisenden Längskante der Datenseite heraustreten.

Die Fäden sind streifenförmig ausgebildet und bestehen vorzugsweise aus Kunststoff, insbesondere aus einem Polyesterfilm. Alternativ kann auch ein Gewebe oder ein Verbundmaterial vorgesehen sein.

Die Fäden können des Weiteren zumindest ein Sicherheitsmerkmal aufweisen und als Sicherheitsfaden ausgebildet sein. Folglich können solche Fäden in Analogie zu bereits bekannten Sicherheitsfäden ausgebildet werden, wie diese bspw. bei Banknoten oder dergleichen eingesetzt werden. Dadurch kann wiederum die Fälschungssicherheit erhöht sein.

Des Weiteren ist bevorzugt vorgesehen, dass mehrere Fäden mit und ohne Sicherheitsmerkmal ausgebildet sind. Durch eine solche voneinander abweichende Einbringung der Fäden wird die Manipulationsgefahr weiter verringert. Vorteilhafterweise kann beim Einbringen von Sicherheitsfäden vorgesehen sein, dass diese noch zusätzlich voneinander abweichenden Sicherheitsmerkmale aufweisen.

Gemäß einer ersten Ausführungsform ist vorgesehen, dass die Fäden gleichmäßig über die Datenseite zueinander beabstandet sind. Alternativ können auch Gruppen von Fäden gebildet werden, die eng aneinander liegend vorgesehen sind, so dass zwischen den einzelnen Gruppen ein größerer Abstand verbleiben kann. Auch ungleiche Abstände der einzelnen Fäden zueinander und/oder innerhalb und zwischen den Gruppen sind möglich. Beispielsweise können durch die verschiedenen oder ungleichen Abständen der Fäden eine oder mehrere Informationen codiert sein, zum Beispiel in Form eines differentiellen Manchester-Codes, wobei 1 Faden bedeuten und 0 kein Faden bedeuten kann.

Die der Erfindung zugrundeliegende Aufgabe wird des Weiteren durch ein buchartiges Dokument gelöst, bei welchem das Einlageblatt mit den zumindest zwei gegenüber der zum Nahtbereich weisenden Längskante der Datenseite hervorstehenden oder herausragenden Fäden mit einem Bucheinband oder einem Vorsatz oder mit weiteren Innenseiten derart vernäht ist, dass nur die Fäden des Einlegeblattes durch eine Naht vernäht werden und dass zumindest ein Stich in jedem Faden vorgesehen ist. Dadurch wird eine haltbare und/oder flexible Einbindung der Datenseite in das buchartige Dokument ermöglicht, wodurch eine sehr dünne und leicht biegbare Falt- oder Knickkante ausgebildet wird. Ein selbständiges Aufklappen des buchartigen Dokumentes kann dadurch verhindert werden. Gleichzeitig ist die Manipulationsgefahr verringert, da nicht nur wie bislang eine durchgehende Lasche nachgestellt werden muss, sondern eine Nachstellung entsprechend der Anzahl der einzelnen Fäden erfolgen müsste.

Bevorzugt ist vorgesehen, dass die Naht beabstandet zur Längskante der Datenseite in die Fäden eingebracht wird. Insbesondere ist dabei vorgesehen, dass mittig zur freien Länge der herausragenden Fäden die Naht eingebracht ist. Dadurch kann die Herstellung vereinfacht und eine dünne aber knickstabile Faltkante gebildet werden. Durch eine solche Anordnung werden also zwischen der Naht und der dieser Naht zugeordneten Längskante der Datenseite einzelne Durchbrechungen geschaffen, wodurch des Weiteren die Bildung einer Knickkante von der Materialreduzierung erleichtert wird.

Eine bevorzugte Ausführungsform eines buchartigen Dokumentes sieht eine durchgehende Naht vor, die sich vollständig entlang der Längskante der Datenseite erstreckt. Dadurch kann in einfacher Weise jeder einzelne, sich durch den Nahtbereich erstreckende Faden in das buchartige Dokument eingebunden werden.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
Figur 1 eine perspektivische Darstellung eines buchartigen Dokumentes mit einem erfindungsgemäßen Einlageblatt,
Figur 2 eine schematische Draufsicht auf das buchartige Dokument gemäß Figur 1,
Figur 3 eine schematisch vergrößerte Seitenansicht einer beispielhaften Schnittaufbaus eines Einlageblattes,
Figur 4a eine schematische Ansicht von oben auf das Einlageblatt gemäß Figur 3,
Figur 4b eine schematische Ansicht von oben auf eine alternative Ausführungsform des Einlageblattes gemäß Figur 3 und
Figur 4c eine schematische Ansicht von oben auf eine weitere alternative Ausführungsform des Einlageblattes zu Figur 3.

In Figur 1 und 2 ist schematische in buchartiges Dokument 11, beispielsweise ein Reisepass dargestellt. Dieses buchartige Dokument 11 umfasst ein Bucheinband 12, wie bspw. ein Buchdeckel eines Buches. Auf einer Innenseite ist ein Vorsatz 14 vorgesehen, der am Bucheinband 12 befestigt ist. Über eine gemeinsame Naht 16 sind ein Einlegeblatt 17 und mehrere Innenseiten 24 mit dem Vorsatz 14 verbunden. Die Innenseiten 24 des buchartigen Dokuments 11 und dienen zur Aufnahme von Visasticker oder Stempeln.

Der Aufbau des buchartigen Dokumentes 11 ist nur beispielhaft. Alternative Identifikationsdokumente 11 können ohne Vorsatz 14 und/oder ohne Innenseiten 24 ausgebildet sein. Der Bucheinband 12 kann auch als harter Umschlag oder als flexibler bzw. biegbarer Deckel ausgebildet sein.

Das Einlageblatt 17 ist als Personalisierdatenseite ausgebildet. Diese ist bevorzugt gemäß dem ICAO-Standard ausgebildet und umfasst eine Datenseite 18 mit einem Datenbereich 33, in dem ein Foto 19 des Dokumenteninhabers, eine OCR maschinenlesbare ICAO Zeile 21 und weitere Personalisierdaten 22 vorgesehen ist. Das Einlageblatt 17 weist zumindest eine Lasche 20 auf, die sich in einen Nahtbereich 23 des buchartigen Dokumentes 11 erstreckt, in welcher die Naht 16 ausgebildet ist. Alternativ kann die Lasche 20 auch Teil einer weiteren, dem Einlageblatt 17 gegenüberliegenden Datenseite sein.

In Figur 3 ist eine schematische Darstellung eines beispielhaften Schichtaufbaus für ein Einlageblatt 17 dargestellt. Die Datenseite 18 des Einlageblattes 17 weist zumindest eine Schicht 26 auf, die auch als Kernschicht bezeichnet werden kann. Oberhalb und unterhalb dieser Kernschicht ist zumindest eine weitere Schicht 27 vorgesehen, die ebenfalls noch eine Kernschicht bilden kann, welche als bedruckte oder nichtbedruckte laserfähige oder nichtlaserfähige Schicht ausgebildet sein kann. Bevorzugt ist jeweils auf deren Außenseite, also der Schicht 26 oder der Schichten 26, 27 eine weitere Schicht 28 als Schutzfolie oder Overlayfolie vorgesehen. Diese Schichten 28 können bspw. transparent ausgebildet sein, um die Daten und Informationen auf den Kernschichten 26 und ggf. der Schicht 27 zu erkennen. Alternativ kann diese Overlay oder Schutzschicht auch opak ausgebildet sein um ein Blickschutz zu bilden, wobei diese Schichten 28 dann auf der Außenseite bedruck- oder beschriftbar sind.

Die Schicht 26 und sofern vorhanden die Schicht 27 sind bevorzugt aus thermoplastischem Elastomer ausgebildet, in der zumindest einen Schicht können darüber hinaus auch elektronische Bauelemente aufgebracht oder eingebracht sein, wie bspw. eine Transpondereinheit. Als thermoplastisches Elastomer für die Schicht 26 und 27 als Kern- oder Mittellage kann vorzugsweise thermoplastisches Polyurethan (TPU) eingesetzt werden. Es können jedoch auch weitere thermoplastische Elastomere eingesetzt werden. Hierfür stehen die gesamte Gruppe der thermoplastischen Polyurethane, die Gruppe der thermoplastischen Polyester und die Gruppe der thermoplastischen Polyethylenblock-Amide zur Verfügung. Für hochtemperaturstabile Kunststoffe für die weiteren Schichten 28 können bspw. Polycarbonat (PC), Polyethersulfon (PES), Polyetherketon (PEEK), Polyphenylenoxid (PPO), Polyphenylensulfid (PPS), Polyethylenterephthalat (PET), Polybutylenterephthalat (PBT), Polyoxymethylen (POM), Polysulfon (PSU), Polytheremid (PEI) oder Polyamid (PA) angewendet werden. Für ggf. weitere vorgesehene Schichten können ebenfalls die vorstehenden Materialien verwendet werden.

Zwischen den beiden Schichten 26 oder den Schichten 26, 27 oder den Schichten 28 und den daran angrenzenden Schichten 26, 27 sind zumindest zwei Fäden 31 eingebracht, wie dies des Weiteren aus Figur 4a hervorgeht. Diese Fäden 31 bilden eine Lasche 20 und erstrecken sich von einer dem Nahtbereich 23 zugeordneten Längskante 32 einer Datenseite 18 in die Datenseite 18 hinein, wobei bevorzugt vorgesehen ist, dass diese Fäden 31 sich bis zur Längskante 34 erstrecken, die der dem Nahtbereich 23 zugeordneten Längskante 32 gegenüberliegt. Die Fäden 31 erstrecken sich über die Längskante 32 der Datenseite 33 hinaus, so dass diese eine freie Länge 36 aufweisen, also gegenüber der Längskante 32 frei hervorstehen oder hinausragen und den Nahtbereich 23 bilden. Bevorzugt entspricht die freie Länge 36 der Fäden 31 einer üblichen Breite einer durchgehenden Lasche 20, wie diese bspw. aus der DE 103 42 946 A1 bekannt ist.

Der Faden 31 besteht bevorzugt aus Kunststoff, insbesondere einem Kunststofffilm der bspw. aus Polyester oder dergleichen hergestellt ist. Diese Fäden 31 sind schmal streifenförmig ausgebildet und weisen eine Dicke auf, die vorzugsweise kleiner als 100 µm ist. Diese Fäden 31 sind wie die weiteren Schichten 26, 27, 28 durch Laminieren mit den Schichten 26, 27, 28 miteinander verbunden. Die Fäden 31 werden vor dem Zusammenführen der Schichten 26, 27, 28 in Analogie zum Aufbringen der Schichten 26, 27, 28 auf vorherige Schichten 26, 27, 28 eingebracht.

In einer ersten Ausführungsform besteht der Faden 31 ausschließlich aus einem Kunststofffilm. Zur Erhöhung der Fälschungssicherheit kann vorgesehen sein, dass dieser Faden 31 mit einem oder mehreren Sicherheitsmerkmalen versehen ist. Bspw. kann der Faden 31 metallisiert oder demetallisiert sein, der Faden 31 kann des Weiteren ein Hologramm oder eine Personalisierung umfassen. Ebenso kann als Sicherheitsmerkmal eine fluoreszierende Farbe oder ein Lichtwellenleiter oder dergleichen aufgebracht oder eingebracht werden. Grundsätzlich kann auch eine beliebige Kombination von verschiedenen Sicherheitsmerkmalen auf einem Faden 31 oder mehreren Fäden 31 mit zumindest teilweise voneinander abweichenden Sicherheitsmerkmalen vorgesehen sein.

Bei der Ausführungsform gemäß Figur 4a ist bspw. vorgesehen, dass immer zwei Fäden 31 zueinander benachbart eine Gruppe bilden, wobei die Gruppen in größerem Abstand zueinander beabstandet sind als die Einzelfäden zueinander. Alternativ kann vorgesehen sein, dass alle eingebrachten Fäden 31 gleichmäßig beabstandet vorgesehen sind. Des Weiteren ist bei der in Figur 4a dargestellter Ausführungsform denkbar, dass in einer Gruppe von zwei oder mehreren Fäden zumindest ein Faden mit zumindest einem Sicherheitsmerkmal und zumindest ein Faden ohne Sicherheitsmerkmal eingebracht ist. Es können auch die Gruppen der Fäden mit unterschiedlichen Sicherheitsmerkmalen versehen sein.

Beim Einbinden des Einlageblattes 17 in das buchartige Dokument 11 ist bevorzugt vorgesehen, dass die Naht 16 im mittleren Bereich oder mittig zur freien Länge 36 der frei hervorstehenden Fäden 31 eingebracht ist. Beim Einbringen der Naht 16 wird jeder Faden 31 mit einem Stich versehen, so dass eine feste Verbindung sichergestellt ist.

In Figur 4b ist beispielsweise eine alternative Ausgestaltung des Einlageblattes zu Figur 4a dargestellt. Beispielsweise ist jeweils dem Randbereich einer Datenseite 18 zugeordnet eine Gruppe von drei Fäden 31 vorgesehen und im mittleren Bereich nur ein Faden 31. Für weitere Abwandlungen und Ausführungsform hierzu bezüglich der Anzahl der eingebrachten Fäden 31 ist möglich.

In Figur 4c ist eine weitere alternative Ausführungsform zu Figur 4a dargestellt. Bei dieser Ausführungsform ist vorgesehen, dass abweichend zu einem rechtwinkligen Austritt der freien Länge der Fäden 31 zur Längskante 32 der Datenseite 33 ein Austrittswinkel in der freien Länge der Fäden 31 in einem Winkel vorgesehen ist, der von 90° abweicht. Dabei sind die zwei Gruppen beispielhaft spiegelbildlich zueinander ausgerichtet. Alternativ können alle Fäden 31auch parallel ausgerichtet jedoch in einem Winkel von 90° verschieden zur Längskante 32 aus der Datenseite 31 austreten.

## Patentansprüche

1. Einlageblatt, insbesondere für ein buchartiges Dokument (11), welches eine Datenseite (18) mit einem Datenbereich (33) bestehend aus mindestens einer Schicht (26) als Kernschicht und zumindest einer weiteren Schicht (28) aus einem thermoplastischen Werkstoff umfasst, sowie einem Nahtbereich (23) zur Aufnahme einer Naht (16) zum Einbinden des Einlageblattes (17) in ein buchartiges Dokument (11), **dadurch gekennzeichnet, dass** der Nahtbereich (23) durch zumindest zwei getrennt zueinander angeordnete Fäden (31) gebildet ist, welche ausschließlich zwischen zwei Schichten (26, 27, 28) der Datenseite (18) einlaminiert sind, so dass die Fäden (31) gegenüber einer an den Nahtbereich (23) angrenzenden Längskante (32) der Datenseite (18) frei hervorstehen.

2. Einlageblatt nach Anspruch 1, **dadurch gekennzeichnet, dass** die zumindest zwei getrennt zueinander angeordneten Flächen (31) sich zwischen den zwei Schichten (26, 27, 28) erstrecken, ohne eine Durchbrechung von einer der benachbarten Schichten (26, 27, 28) zu durchqueren.

3. Einlageblatt nach Anspruch 1, **dadurch gekennzeichnet, dass** wenigstens drei Fäden (31) gegenüber der Längskante (32) der Datenseite (18) frei hervorstehend vorgesehen sind und sich in den Nahtbereich (23) hinein erstrecken.

4. Einlageblatt nach Anspruch 1, **dadurch gekennzeichnet, dass** die Fäden (31) einlagig in die Datenseite (18) eingebracht sind.

5. Einlageblatt nach Anspruch 1, **dadurch gekennzeichnet, dass** die Fäden (31) sich von der dem Nahtbereich (23) zugeordneten Längskante (32) zumindest teilweise in den Datenbereich (33) der Datenseite (18) hinein, vorzugsweise bis zur gegenüberliegenden Längskante (34) der Datenseite (18) erstrecken.

6. Einlageblatt nach Anspruch 1, **dadurch gekennzeichnet, dass** die Fäden (31) senkrecht zur Längskante (32) der Datenseite (18) austretend ausgerichtet sind.

7. Einlageblatt nach Anspruch 1, **dadurch gekennzeichnet, dass** die Fäden (31) in einem von 90° verschiedenen Winkel gegenüber der Längskante (32) der Datenseite (18) austreten.

8. Einlageblatt nach einem der vorhergehenden Ansprüche, **dadurch gekennzeichnet, dass** die Fäden (31) streifenförmig ausgebildet sind und vorzugsweise aus einem Kunststoff, insbesondere einem Polyesterfilm, einem Gewebe oder Verbundmaterial bestehen.

9. Einlageblatt nach einem der vorhergehenden Ansprüche, **dadurch gekennzeichnet, dass** der Faden (31) zumindest ein Sicherheitsmerkmal aufweist und als Sicherheitsfaden ausgebildet ist.

10. Einlageblatt nach einem der vorhergehenden Ansprüche, **dadurch gekennzeichnet, dass** mehrere Fäden (31) mit und ohne Sicherheitsmerkmal und vorzugsweise die zumindest ein Sicherheitsmerkmal aufweisende Fäden (31) mit voneinander abweichenden Sicherheitsmerkmalen vorgesehen sind.

11. Einlageblatt nach einem der vorhergehenden Ansprüche, **dadurch gekennzeichnet, dass** die Fäden (31) gleichmäßig zueinander beabstandet oder in Gruppen zueinander angeordnet sind.

12. Einlageblatt nach einem der vorhergehenden Ansprüche, **dadurch gekennzeichnet, dass** die Fäden (31) einlagig zwischen zwei Schichten (26, 27, 28) eingebracht sind.

13. Buchartiges Dokument mit einem Bucheinband und einem Einlageblatt, **dadurch gekennzeichnet, dass** das Einlageblatt (17) nach einem der Ansprüche 1 bis 12 mit einem Bucheinband (12) oder einem Vorsatz (14) oder weiteren Innenseiten (24) derart vernäht ist, dass nur die Fäden (31) des Einlageblattes (17) durch eine Naht (16) vernäht sind und dass zumindest ein Stich der Naht (16) in jedem Faden (31) vorgesehen ist.

14. Buchartiges Dokument nach Anspruch 13 **dadurch gekennzeichnet, dass** die Naht (16) beabstandet zur Längskante (32) der Datenseite (18), vorzugsweise mittig zur freien herausragenden Länge (36) der Fäden (31), eingebracht ist.

15. Buchartiges Dokument nach Anspruch 13, **dadurch gekennzeichnet, dass** entlang der Längskante (32) der Datenseite (18) eine durchgehende Naht (16) vorgesehen ist und alle Fäden (31) mittig in der durchgehenden Naht (16) vernäht sind.

## Claims

1. An insert sheet, in particular for a book-like document (11), which comprises a data page (18) having a data area (33) which consists of at least one layer (26) constituting a core layer and at least one further layer (28) made of a thermoplastic material, and having a seam area (23) for receiving a seam (16) to incorporate the insert sheet (17) in a book-like document (11), **characterised in that** said seam area (23) is formed by at least two threads (31) disposed separately from each other and laminated only between two layers (26, 27, 28) of the data page (18), in such a manner that the threads (31) freely protrude from a longitudinal edge (32) of the data page (18) that adjoins the seam area (23) .

2. The insert sheet as claimed in claim 1, **characterised in that** the at least two threads (31) disposed separately from each other extend between two layers (26, 27, 28) without traversing an aperture of one of the adjacent layers (26, 27, 28) .

3. The insert sheet as claimed in claim 1, **characterised in that** at least three threads (31) are provided to freely protrude from the longitudinal edge (32) of the data page (18), and extend into the seam area (23).

4. The insert sheet as claimed in claim 1, **characterised in that** the threads (31) are inserted into the data page (18) as a single layer.

5. The insert sheet as claimed in claim 1, **characterised in that**, beginning from the longitudinal edge (32) associated with the seam area (23), the threads (31) extend at least partially into the data area (33) of the data page (18), preferably until the opposite longitudinal edge (34) of the data page (18).

6. The insert sheet as claimed in claim 1, **characterised in that** the threads (31) are oriented such that they protrude perpendicularly to the longitudinal edge (32) of the data page (18) .

7. The insert sheet as claimed in claim 1, **characterised in that** the threads (31) are oriented such that they protrude at an angle other than 90° from the longitudinal edge (32) of the data page (18).

8. The insert sheet as claimed in any of the preceding claims, **characterised in that** the threads (31) are realised in a strip-like shape and are preferably made of a plastic material, in particular a polyester film, a woven fabric, or a composite material.

9. The insert sheet as claimed in any of the preceding claims, **characterised in that** the thread (31) has at least one security feature and is realised as a security thread.

10. The insert sheet as claimed in any of the preceding claims, **characterised in that** a plurality of threads (31) is provided which may, or may not, have a security feature, and preferably the threads (31) which have at least one security feature are provided with security features differing from one another, respectively.

11. The insert sheet as claimed in any of the preceding claims, **characterised in that** the threads (31) are evenly spaced apart from one another or are arranged in groups.

12. The insert sheet as claimed in any of the preceding claims, **characterised in that** the threads (31) are inserted in a single layer between two layers (26, 27, 28).

13. A book-like document having a binding and an insert sheet, **characterised in that** the insert sheet 17 as claimed in any one of claims 1 to 12 is sewn together with a binding (12) or an end paper (14) or with further inner pages (24) in such a manner that only the threads (31) of the insert sheet (17) are sewn together by the seam (16) and **in that** at least one stitch of the seam (16) is provided in each thread (31).

14. The book-like document as claimed in claim 13, **characterised in that** the seam (16) is spaced apart from the longitudinal edge (32) of the data page (18) and is preferably realised centrally with respect to the protruding length (36) of the threads (31).

15. The book-like document as claimed in claim 13, **characterised in that** a continuous seam (16) is provided along the longitudinal edge (32) of the data page (18) and **in that** all threads (31) are sewn together in their centre by said continuous seam (16).

## Revendications

1. Feuille intercalaire, en particulier pour un document de type livret (11), laquelle comprend une page de données (18) pourvue d'une zone de données (33) et composée d'au moins une couche (26) en tant que couche centrale et d'au moins une autre couche (28) constituée en un matériau thermoplastique, et pourvue d'une zone de couture (23) destinée à recevoir une couture (16) permettant d'intégrer la feuille intercalaire (17) dans un document de type livret (11), **caractérisée en ce que** la zone de couture (23) est formée par au moins deux fils (31) disposés de manière séparée l'un de l'autre, lesquels sont laminés exclusivement entre deux couches (26, 27, 28) de la page de données (18) de telle sorte que lesdits fils (31) dépassent librement d'une arête longitudinale (32) de la page de données (18) qui est contiguë à la zone de couture (23).

2. Feuille intercalaire selon la revendication 1, **caractérisée en ce que** lesdits au moins deux fils (31) disposés séparément l'un de l'autre s'étendent entre les deux couches (26, 27, 28) sans traverser une perforation de l'une des couches voisines (26, 27, 28).

3. Feuille intercalaire selon la revendication 1, **caractérisée en ce qu'**il est prévu au moins trois fils (31) qui dépassent librement de l'arête longitudinale (32) de la page de données (18) et qui s'étendent dans la zone de couture (23).

4. Feuille intercalaire selon la revendication 1, **caractérisée en ce que** les fils (31) sont insérés en une seule couche dans la page de données (18).

5. Feuille intercalaire selon la revendication 1, **caractérisée en ce que** les fils (31) s'étendent depuis l'arête longitudinale (32) affectée à la zone de couture (23) et au moins en partie jusque dans la zone de données (33) de la page de données (18), de préférence jusqu'à l'arête longitudinale opposée (34) de ladite page de données (18).

6. Feuille intercalaire selon la revendication 1, **caractérisée en ce que** les fils (31) sont orientés de manière à dépasser perpendiculairement de l'arête longitudinale (32) de la page de données (18) .

7. Feuille intercalaire selon la revendication 1, **caractérisée en ce que** les fils (31) dépassent de l'arête longitudinale (32) de la page de données (18) selon un angle autre que 90°.

8. Feuille intercalaire selon l'une quelconque des revendications précédentes, **caractérisée en ce que** les fils (31) sont réalisés en forme de bande et sont constitués de préférence en une matière plastique, en particulier en un film de polyester, en un tissu ou en un matériau composite.

9. Feuille intercalaire selon l'une quelconque des revendications précédentes, **caractérisée en ce que** le fils (31) présente au moins une caractéristique de sécurité et est réalisé en tant que fil de sécurité.

10. Feuille intercalaire selon l'une quelconque des revendications précédentes, **caractérisée en ce qu'**il est prévu plusieurs fils (31) avec ou sans caractéristique de sécurité et **en ce que** de préférence les fils (31) présentant au moins une caractéristique de sécurité sont prévus avec des caractéristiques de sécurité qui diffèrent entre elles.

11. Feuille intercalaire selon l'une quelconque des revendications précédentes, **caractérisée en ce que** les fils (31) sont disposés à une distance régulière les uns des autres ou en groupes les uns par rapport aux autres.

12. Feuille intercalaire selon l'une quelconque des revendications précédentes, **caractérisée en ce que** les fils (31) sont insérés en une seule couche entre deux couches (26, 27, 28).

13. Document de type livret avec une reliure et une feuille intercalaire, **caractérisé en ce que** la feuille intercalaire (17) selon l'une quelconque des revendications 1 à 12 est cousue avec une reliure (12) ou une page de garde (14) ou d'autres pages intérieures (24) de telle sorte que seuls les fils (31) de la feuille intercalaire (17) sont cousus ensemble au moyen d'une couture (16) et qu'au moins un point de la couture (16) est prévu dans chaque fil (31).

14. Document de type livret selon la revendication 13, **caractérisé en ce que** la couture (16) est réalisée à une distance donnée de l'arête longitudinale (32) de la page de données (18), de préférence au milieu de la longueur (36) des fils (31) qui dépasse librement.

15. Document de type livret selon la revendication 13, **caractérisé en ce qu'**une couture continue (16) est prévue le long de l'arête longitudinale (32) de la page de données (18) et que tous les fils (31) sont cousus ensemble de manière centrale dans la couture continue (16).
